# EUROPÄISCHE PATENTSCHRIFT

(11) **EP 2 111 899 B1**
(45) Veröffentlichungstag und Bekanntmachung des Hinweises auf die Patenterteilung: **09.10.2013**
(21) Anmeldenummer: 09005564.1
(22) Anmeldetag: 21.04.2009
(51) Int. Cl.: A63B 71/08

(54) **Mundschutz**
Mouth guard
Protection buccale

(30) Priorität: 21.04.2008 DE 102008020029; 12.11.2008 DE 102008056986; 19.11.2008 DE 102008058217
(43) Veröffentlichungstag der Anmeldung: 28.10.2009
(73) Patentinhaber: Klinkenberg, Franz-Xaver, 52146 Würselen (DE)
(72) Erfinder: Klinkenberg, Franz-Xaver, 52146 Würselen (DE)
(74) Vertreter: Bobzien, Hans Christoph

(56) Entgegenhaltungen:
- DE-U1- 29 621 578
- US-A- 3 073 300
- US-A1- 2004 154 625

## Beschreibung

Die Erfindung betrifft einen ein- und ausgliederbaren Mundschutz, der mindestens aus zwei Schichten besteht und Kiefer sowie Zähne und ggf. je nach Ausführung die Zähne, den Kiefer, das Kiefergelenk und/oder die Gegenkieferzähne schützt.

Ältere Ausführungen sind als sogenannter "Boil & Bites" Mundschutz bekannt, der als thermisch verformbarer Kunststoffblock unter Wärmeeinwirkung (Wasserbad) plastifiziert (erweicht) und so in den Mundraum eingegeben wird. Sodann wird der Kunststoffblock durch Zubiss - Zungen - und Wangendruck positioniert und passt sich dadurch der Kiefer- und Zahnbogengeometrie an. Nach dem Erkalten stellt sich der Mundschutz relativ ungenau, lose passend mit unterschiedlichster Ausprägung (in Dicke und Form) wenig bis gar nicht schützend dar. Aus US 3 073 300 ist ein Mundschutz umfassend zwei elastischen Verschalungen für jeweils Unter- oder Oberkiefer bekannt, welche eine durch Zubiss verformbare Kunststoffmasse beinhalten. Zur Behebung der vorgenannten Problematik sind Rippen und die Einbringung eines Gewebes aus Glasfasern in die Verschalung vorgesehen.

Verbesserte, neuere Ausführungsformen weisen zwei- bis drei Polyurethanplatten (Polyvinylacetat - Polyethylen o. ä.) auf, die im Sandwichverfahren zu einem Verbundsystem führen, die das Ziel einer höheren Festigkeit und gleichmäßiger Schichtstärke haben. Die Herstellung dieser neueren Mundschutze wird über ein Zahnmodell (Gipsmodell) gezogen, in dem man die Polyuretanplatten mittels einer Licht- oder Wärmequelle plastifiziert und sodann über Druckluft oder Vakuum auf die individuelle Zahn- und Kiefergegebenheit aufzieht. Nach Aushärten, Reinigen und Kürzen der ersten PU-Platte wird eine zweite PU-Platte darüber gezogen und stellt somit einen festen Materialverbund zwischen beiden Platten durch Anlösen der oberen Schichten dar.

Die beiden so miteinander verbundenen, aber getrennten Schichten weisen bereits eine wesentlich höhere Festigkeit als die zuvor bekannten Mundschutze auf.

Prinzipiell ließe sich eine höhere Stabilität und Steifigkeit erzielen, indem man weitere Schichten bzw. Platten übereinander fügt. Ein derartiger Mundschutz wäre jedoch wegen seiner Dicke (Ausdehnung) nicht mehr im Munde einsetzbar. Mitunter wurde auch angedacht, verschieden harte, aber somit auch splitterbare Kunststoffe zwischen den Platten einzubringen. Diese weisen jedoch den Nachteil auf, dass sie bei schlagartigen, mittel- bis kleinflächigen (Hockeyschläger) Belastungen zersplittern könnten und somit die Schichten durchdringen würden. Bekannte Kunststoffe sind Co-Polyester (PETG und PE). Diese stabileren Materialien weisen jedoch den Nachteil auf, dass diese mit den PU-Platten keine ausreichende Verbindung eingehen, was grundsätzlich die Stabilität des Mundschutzes reduziert.

Aus DE 296 21 578 ist ein Mundschutz aus mehreren Folien aus Ethylenvinylacetat (EVA) bekannt. Diese wurden durch Tiefziehen an einem entsprechenden Abguss der jeweiligen Zahngeometrie angepasst. Zur Erhöhung der Festigkeit ist zwischen zwei Folien aus Ethylenvinylacetat eine netzartige Armierung aus Nylon, Polyethylen oder Polyester ausgebildet.

Ferner ist ein Mundschutz aus zwei kraftabsobierenden, tiefgezogenen oder andersartig angepassten Schichten aus US 2004 01454625 bekannt. Eine streifenförmige, kraftübertragende Schicht ist zwischen den kraftabsorbierenden Schichten auf der von außen sichtbaren Seite der Zähne vorgesehen. Diese kraftübertragende Sicht umfasst in Harz eingefasste Fasern aus Carbon, Glass, Quarz etc. oder Kombinationen derselben.

Ausgehend von diesem Stand der Technik liegt der Erfindung die Aufgabe zugrunde, einen gattungsmäßigen Mundschutz derart weiter zu entwickeln, dass dieser eine erhöhte Stabilität bei gleichzeitig geringerer Materialstärke aufweist und zudem einfach an die Kiefer- und Zahnbogengeometrie individuell anpassbar ist.

Diese Aufgabe wird durch den Mundschutz gemäß Anspruch 1, das Vefahren gemäß Anspruch 12 und das Halbzeug gemäß Anspruch 15 gelöst. Vorteilhafte Weiterentwicklungen sind in den Unteransprüchen niedergelegt.

Eine andere Lösung schlägt vor, zwischen die äußeren PU-Platten, bestehend aus z.B. Ethylenvinylacetat (EVA), PVA etc. oder ähnlichen Materialien eine oder mehrere Schichten aus faserverstärktem Kunststoff einzufügen. Vorzugsweise ist der faserverstärkte Kunststoff kohlenstofffaserverstärkter Kunststoff. Es kann jedoch auch ein Kevlar-, Glas-, Carbon-, Aramid- oder Hybridgewebe o. ä. sein. Faserverstärkte Kunststoffe, insbesondere kohlenstofffaserverstärkte Kunststoffe weisen den Vorteil einer hohen Stabilität bei gleichzeitiger geringerer Materialstärke auf, sind einfach verformbar und wegen der Massenproduktion zudem kostengünstig.

Es ist zwar bekannt, großflächige Kohlenstofffasergewebe in verschiedenen technischen Bereichen einzusetzen, zum Beispiel im Flugzeugbau für die Fertigung der Tragflächen, weil Kohlenstofffaser ein geringes Gewicht aufweist, gleichzeitig aber zäher als Stahl ist. Diese großflächigen, auch als "Gewebe" bezeichneten Kohlenstofffasermatten sind über ein Harz untereinander und mit der Umgebung verbunden. Für die Anwendung in einem Mundschutz sind solche Gewebe aber zunächst ungeeignet, weil diese für den großflächigen Einsatz bestimmt sind und deshalb beim Tiefzeihen keine genaue Anpassung an die Geometrie der Zähne auf engem Raum zur genauen Abbildung der Geometrie des Gebisses realisierbar ist. Das Ausbilden von engen Radien und Strukturen ist mit solchen Geweben ohne Verwerfungen und zum Erzielen eines genauen Anliegens an die unterliegenden Zähne nicht realisierbar. Insgesamt sind solche Gewebe nicht tiefziehbar.

Die andere Lösung schlägt deshalb vor, das Gewebe in kleine Stücke zu zerschneiden und die mit Harz getränkten Stücke in der Art eines Pappmaschees auf eine zuvor tiefgezogene Polyurethanplatte, die auf dem Modell aufliegt, zum Umschließen der Zähne und/oder des Kiefers aufzubauen. Zur Erzielung der gewünschten Stabilität können eine oder mehrere Lagen kohlenstofffaserverstärkter Gewebestrukturen bzw. Einzelfasern oder Faserbündel mit einem Harzgemisch o. ä. Gemisch zur chemischen Verbindung zwischen dem Kohlenstofffaserstoff und Platten appliziert und so über die Kiefer- und Zahngeometrie gezogen werden. Hiermit lässt sich eine Kohlenstofffaserschicht von 0,5 mm aufbauen. Diese Lösung ist jedoch relativ aufwändig und zeitintensiv. Darüber hinaus härtet das die Kohlenstofffaserstücke umgebende Harz erst bei ca. 180° und das zuvor tiefgezogene PU zum Schutz des Kiefers und der Zähne erweicht und deformiert sich bei 60° C. Mithin erfordert diese Vorgehensweise relativ lange Aushärtezeiten bei geringen Temperaturen unter 60° C.

Damit sich die Kohlenstofffaserschicht zur Bildung der Schutzsicht beim Tiefziehen an die Geometrie der Zähne und/oder des Gebisses anpassen kann, weist diese vorzugsweise Falten oder Verwerfungen auf. Zur Erfüllung desselben Zwecks kann die Kohlenstofffasernschicht auch vorgefertigt mit Falten versehen als Halbzeug/Hilfmittel angeliefert werden.

Die Erfindung sieht zur Anpassung der Schutzschicht an die Zahn- und/oder Kiefergeometrie eine mit Kohlenstofffasern durchwirkte Kunststoffplatte, vorzugsweise aus Polyurethan- / Polyethylen- / Polyvinylazetatplatte vor. Die Kohlenstofffasern sind also bereits in die Platte eingelassen und eingebunden, z.B. in Form von geheckselten Kohlenstofffasern oder in Form von eingestreuten Filamenten. Die Menge der eingebrachten Kohlefasern richtet sich dabei nach dem Anwendungsfall / Indikation und der auftretenden Belastung, sollte aber möglichst so ausgebildet sein, dass eine Dicke zwischen sechs bis zwölf, vorzugsweise zehn Kohlenstofffaserschichten erzielt wird. Diese mit Kohlenstofffasern durchwirkte Platte stellt ein Halbzeug dar, welches nunmehr einfach durch Tiefziehen an die individuelle Kiefergeometrie anpassbar ist. Diese mit Kohlenstofffasern versehene Schicht wird im Folgenden als "Schutzschicht" bezeichnet.

Zum Verbessern der Fixierung können die Kohlenstofffasern in der Schutzschicht zusätzlich mit einer Harzmatrix umschlossen oder mit dieser benetzt sein, die dann nach dem Tiefziehen aushärtet. Durch Zugabe von Moderatoren in Form von Akzeleratoren oder Inhibitoren kann der Aushärtprozess bedarfsgerecht beeinflusst werden. Die Matrix stellt eine harzige Verbindung zwischen den Kohlenstofffaserfilamenten und dem umgebenden PU zum Erzielen einer höheren Festigkeit bereit. Als Harz werden die üblicherweise zum Verbinden von Kohlenstofffasergeweben eingesetzten Harze eingesetzt. Dieses die Kohlenstofffasern umschließende Harzgemisch ist vorzugsweise biokompatibel und dient neben der Verfestigung der PU-Platte durch die damit erreichte Erhöhung der Widerstandskraft auch zum Einschluss eventuell abstehender Fasern, die z. B. durch das Abschneiden entstanden sein können. Diese abstehenden Fasern können aber auch durch eine äußere Schutzplatte aus reinem PU abgedeckt werden.

Beispielsweise kann ein solches Halbzeug eine den Zähnen zugewandte Unterschicht aus reinem PU mit einer Dicke von ca. 1 mm aufweisen, eine mit Kohlenstofffaserfilamenten durchsetzte und in der Mitte angeordneten Schutzschicht von ca. 0,6 mm, und eine Oberschicht zur Abdeckung der Schutzschicht mit einer Dicke von ca. 0,5 mm.

Es liegt jedoch auch im Rahmen der Erfindung, nur eine mit Kohlenstofffaserfilamenten durchsetzte PU-Schutzschicht vorzusehen, welche auf den Kiefer aufgebracht und tiefgezogen werden kann zur Anpassung an die umgebende Geometrie. Diese Ausführungsform ist besonders filigran.

Bei allen Lösungen wird eine trennungsfreie Verbindung zwischen dem Kohlenstofffaserstoff oder den Kohlenstofffasern und der umgebenden PU-Platte erzielt. Die zweite Lösung stellt zudem ein vorgefertigtes Halbzeug in Form einer mit Kohlenstofffaserfilamenten durchzogenen PU-Platte bereit, die zur Anpassung an die individuelle Zahngeometrie nur noch tiefgezogen werden muss. Zum Schutz des Gaumens kann dieses Halbzeug an der dem Gaumen in Einbaulage zugewandten Unterseite eine Unterschicht aus reinem PU umfassen, die nicht mit Kohlenstofffasern durchsetzt ist.

Zur weiteren Verbesserung des Tragekomforts kann das Halbzeug auf der dem Gaumen in Einbaulage abgewandten Oberseite zudem eine nicht mit Kohlenstofffasern durchsetzte PU-Oberschicht aufweisen. Diese Oberschicht kann aber auch nach Adaption der Kohlenstofffaserschicht an die Kiefergeometrie nachträglich überzogen werden.

Zu berücksichtigen ist bei allen Lösungen, dass das Halbzeug beim Vorgang des Tiefziehens ca. 30% seiner Materialdicke verliert. Dieser Durchschnittswert ist allerdings abhängig vom jeweiligen Tiefziehverfahren dem zugeführten Druck oder Vakuum, der Heizzeit und der jeweilig hergestellten PU-Platte und deren Zusammensetzung.

Die Aushärtzeit zum Aushärten der Schutzschicht kann thermisch- oder chemisch- oder auch lichttechnisch durch Wärmeofen, Mischung oder auch durch entsprechende Lampen beeinflusst werden.

Bei Verwendung mehrerer Kohlenstofffaserschichten kann man bei der ersten Lösung durch die Vielschichtigkeit der Laminate höhere Stabilitätswerte erreichen, die bei einer Einschichtigkeit nie erreicht werden könnten oder bei der zweiten Lösung durch Erhöhung der Volumenanteile an Kohlenstofffaserfilamenten.

Bei einer so wie beschriebenen Kohlenstofffaserlaminierung zwischen zwei PU-Platten im Frontzahnbereich lässt sich die Belastbarkeit über den gesamten Zahn- Kieferbereich reduzieren und das Dämpfungsverhalten erhöhen.

Eine bevorzugte Weiterentwicklung sieht vor, dass die Mittelschicht aus faserverstärktem Kunststoff sich über einen größeren Teilbereich oder über den gesamten Kieferbereich erstreckt.

Erfindungsgemäß erstreckt sich die Mittelschicht zur Erzielung einer höheren Stabilität um die Zähne herum in den Gaumen- bzw. oralen Bereich erstreckt. Damit wird die Kraft eines Aufschlags über die gesamte Fläche der Zähne herum in den Gaumen bzw. oralen Bereich übertragen und resorbiert und damit hat die Faserverstärkung die Funktion eines Schutzkäfigs (Fig. 6) zur Verteilung von auftreffenden Kräften. Sie wirkt wie ein Widerstandsblock und führt somit zu einem erhöhten Schutz des Mund-Zahn- und Kieferbereiches bei gleichzeitiger Optimierung der Platzverhältnisse im Lippen- Zungen- und Wangenbereich.

Der erfindungsgemäße Mundschutz ermöglicht es auch erstmalig, auf dieser Basis zu modifizieren und zu erweitern; nämlich um z. B. das im Boxsport bekannte Problem des "gläsernen Kinns" weitestgehend auszuschalten, indem die Faserverstärkung bzw. der Mundschutz eine Geometrie aufweist, die bei einer auftretenden Kraft den Versatz (die Retrusion) des Unterkiefers (beweglich) bei festem Zubiss im Verhältnis zum Oberkiefer reduziert (blockiert) bzw. gänzlich vermeidet (siehe Fig. 2 = Retrusionsblocker > RB <). Dies kann beispielsweise dadurch erfolgen, dass durch einen retralen Aufbau (Bisstypenabhängig) die Retrusion (Rückbewegung) des gesamten Unterkiefers verhindert wird und somit ein zusätzlicher Schutz vor Kieferbrüchen (Traumata/Knochenbrüche) gegeben ist.

Eine weitere Ausgestaltung umfasst eine Vergrößerung bzw. Verlängerung des Frontzahnschutzschildes (Fig 3. = S1). Dies bewirkt bei maximaler Interkuspidationsmöglichkeit (Zubiss durch vorgegebene Einbissstruktur durch den Gegenkiefer) eine zusätzliche Schutzwirkung auf die Gegenkieferzähne.

Die Vorteile des erfindungsgemäßen Mundschutzes bestehen insbesondere in dem verbesserten Tragekomfort und der vereinfachten Herstellung.

Da der erfindungsgemäße Mundschutz bei erheblich höherer Stabilität gleichzeitig erheblich dünner als bestehende Mundschutze ist, ist dieser verträglicher und ermöglicht somit eine bessere Artikulation, so dass die Sprache störungsfreier wiedergebbar ist und der Sportler sich somit mehr auf seine Tätigkeit konzentrieren kann. Große Spannungen auf die Lippen und mimische Muskulatur werden durch die filigrane Ausgestaltung wirksam vermieden. Erste Vergleiche zeigen, dass eine 2 - 2,5 mm dicke PU-Platte mit eingelegter Kohlenstofffaser einem ca. 4-5 mm dicken, herkömmlichen Mundschutz ebenbürtig ist. Daraus resultiert, das die Widerstandkraft eines Mundschutzes nicht mehr durch die Vergrößerung (Erhöhung) der Dicke erreicht werden muss, sondern durch die Zugabe von einer ausreichenden Menge an Kohlenstofffaser erreicht wird mit gleichzeitiger Abnahme der Dicke des Mundschutzes.

Die Erfindung stellt somit einen preiswerten Mundschutz mit erhöhtem Tragekomfort bereit, der zudem erheblich mehr Platz im Mundraum bietet. Der Mundschutz bietet eine wesentliche Verbesserung des Schutzes für Kiefer und Zähne und ist einfach und schnell herzustellen.

Zur Vermeidung der eingangs genannten Nachteile am Stand der Technik wird ferner ein Herstellungsverfahren für einen Mundschutz vorgeschlagen umfassend die folgenden Verfahrensschritte:
- Aufbringen oder Einbringen eines Falten oder Verwerfungen aufweisenden Kohlenfaserstoffgewebes in einer - oder zwischen zwei - oder mehreren PU-Platten als vorgefertigtes Hilfsteil/Halbzeug mit einer vorzugsweise biokompatiblen harzigen Matrix zum Zwecke der Härtung bzw. der Stabilisierung (Fixierung) der an eine Gebissgeometrie angepassten Gewebestruktur;
- Tiefziehen des Halbzeugs bei gleichzeitig gewährleistetem (Teil)-Entfalten der integrierten Kohlenfaserstoffgewebe;
- Aushärten der harzigen Matrix (Verbindung zwischen Kohlenfaserstoff und PU) zeitlich individuell, je nach gefordertem Härteanspruch nach dem Tiefziehvorgang zur weiteren Bearbeitung.

Das erfindungsgemäße Verfahren umfasst auch das Einbringen einer oder mehrerer derart mit Falten oder Verwerfungen zwischen oder in PU-Platten eingebrachte Kohlenfaserstoffgewebeschichten zur Fertigung eines vorgefertigten Hilfsteils oder Halbzeugs mit einer biokompatiblen harzigen Matrix zum Zwecke der Härtung bzw. der Stabilisierung (Fixierung) der Gewebestruktur.

Es versteht sich für den Fachmann von selbst, dass man anstelle von PU auch EVA oder andere Materialien verwenden kann. Weitere Einzelheiten, Vorteile und Merkmale der Erfindung lassen sich der nachfolgenden Figurenbeschreibung entnehmen, in der bevorzugte Ausführungsbeispiele der erfindungsgemäßen Vorrichtung näher erläutert werden. Es zeigen:
- Fig. 1: eine schematische Seitenansicht einer ersten Ausführungsform des erfindungsgemäßen Mundschutzes im Kiefer;
- Fig. 2: eine schematische Seitenansicht einer zweiten Ausführungsform des erfindungsgemäßen Mundschutzes im Kiefer mit einem Retrusionsblocker;
- Fig. 3: eine schematische Seitenansicht einer dritten Ausführungsform des erfindungsgemäßen Mundschutzes im Kiefer mit einem Retrusionsblocker und einem vorderen Schutzschild;
- Fig. 4.: eine anatomische Darstellung der Ausführungsform gemäß Fig. 1 mit Impressionen durch Gegenkiefer;
- Fig. 4a: eine anatomische Darstellung der Ausführungsform gemäß Fig. 1 ohne Impressionen durch den Gegenkiefer; Fig. 5 eine anatomische Darstellung der Ausführungsform gemäß Fig. 3;
- Fig. 6: eine perspektivische Rückansicht eines vorgeschlagenen Mundschutzes zur Verdeutlichung der Statik;
- Fig. 7: eine anatomische Darstellung eines mit dem Mundschutz umschlossenen Frontzahnes von approximal (seitlich) gesehen;
- Fig. 8: eine anatomische Darstellung eines mit dem Mundschutz umschlossenen Backenzahnes von approximal (seitlich) gesehen;
- Fig. 9: eine anatomische Darstellung eines mit dem Mundschutz umschlossenen Frontzahnes von approximal gesehen mit Schutzschild; und
- Fig. 10: eine schematische Darstellung einer ersten Ausführungsform eines erfindungsgemäßen Halbzeugs;
- Fig. 11: eine schematische Darstellung einer zweiten Ausführungsform eines erfindungsgemäßen Halbzeugs;
- Fig. 12: eine schematische Darstellung einer dritten Ausführungsform eines erfindungsgemäßen Halbzeugs; und
- Fig. 13: eine vierte Ausführungsform eines erfindungsgemäß ausgebildeten Halbzeugs.

Gleiche oder gleich wirkende Bauteile sind mit denselben Bezugszeichen versehen.

Demnach besteht der in Figur 1 dargestellte Mundschutz aus insgesamt vier Laminatschichten, von denen die erste und die dritte Laminatschicht aus reinem Polyurethan (PU) bestehen und eine zweite Laminatschicht vollumfänglich umschließen. Dieses zweite Laminatschicht besteht entweder ganz aus Kohlenstofffasergewebe aufgebauten oder aus einer mit Kohlenstofffaserfilamenten durchwirkten PU-Platte. Der gesamte Mundschutz ist mit einer vierten Laminatschicht außenseitig umgeben. Obwohl dieses aus der Figur 1 nicht dargestellt ist, ist der Mundschutz durch eine oder mehrere Tiefziehvorgänge mit einer Tiefziehvorrichtung an die Kiefergeometrie angepasst.

Die in Figur 2 dargestellte Ausführungsform weist im Unterschied zu der in Figur 1 dargestellten Ausführungsform zusätzlich einen Retrosionsblocker am hinteren Ende des Mundschutzes in Form eines in Einbaulage vertikal abragenden Vorsprungs auf, welcher mit Laminat umschlossen ist und gegen welcher gemäß der Darstellung in Figur 5 der hintere Backenzahn des Unterkiefers anliegt. Dieser Retrosionsblocker ist einstückig an die zweite Laminatschicht angeformt, welche aus Kohlenfasergewebe besteht oder mit Kohlenstofffaserfilamenten durchsetzt ist.

Die in Figur 3 dargestellte dritte Ausführungsform weist zusätzlich einen in Einbaulage die frontseitigen Zähne abdeckenden Schutzschild auf, welcher wie der hintere Retrosionsblocker einstückig an die zweite Kohlenstofffaser-Laminatschicht angeformt ist und vertikal zur Längserstreckungsrichtung in Einbaulage zum Schutz der Vorderzähne nach oben und/oder unten ragt, um diese gegen einen Frontalschlag abzudecken.

Bei allen Ausführungsformen ist die zweite Laminatschicht integraler Bestandteil des Mundschutzes und kann ein- oder mehrlagige Schichten aus Kohlenstofffaser- oder Kevlar-, Glas-, Carbon-, Aramid- oder Hybridgewebe aufweisen. Die dritte Schicht ist jeweils ebenfalls integraler Bestandteil des Mundschutzes und unverlierbar mit den anderen Schichten verbunden und jeweils der Kiefergeometrie zugewandten Seite. Die vierte Schicht ist jeweils eine äußere abdeckende Schicht und direkt der Gegenkiefergeometrie zugewandt. Sie dient als Schutzlaminat gegen das eventuelle Austreten von Gewebebestandteilen aus der zweiten Laminatschicht.

Wie aus Fig. 5 ersichtlich, verhindert der hintere, als Anschlag für den Unterkiefer dienende oberseitig an der zweiten mit Kohlenstofffasern durchsetzten Schicht angeformte Retrosionsblocker bei einem Schlag einen Relativversatz des Unterkiefers im Verhältnis zum Oberkiefer.

Die in Figur 6 dargestellte perspektivische Ansicht des Mundschutzes verdeutlicht zum Einen die Statik und zum Anderen die Art und Weise, wie der Mundschutz die Zähne in Einbaulage "käfigartig" umschließt.

Die in Figur 10 dargestellte erste Ausführungsform eines erfindungsgemäß ausgebildeten Halbzeugs umfasst eine untere PU-Unterschicht 2, welche in Einbaulage zahn- bzw. kieferwärts gerichtet ist, eine Dicke von ca. 0,7 - 1 mm aufweist und aus reinem PU besteht. Nach dem Tiefziehen dieser Unterschicht wird eine mit Kohlenfasern durchwirkte Schutzschicht 4 mit einer Dicke von ca. 0,7 - 1,4 mm in einem zweiten Tiefziehvorgang aufgezogen. Oberseitig auf diese Schutzschicht 4 ist eine ebenfalls aus reinem PU bestehende Oberschicht 6 oralwärts in einem dritten Tiefziehvorgang aufgezogen, die eine Dicke von ebenfalls 0,7 - 1 mm aufweist. Bei der in Figur 10 dargestellten Ausführungsform sind folglich drei Tiefziehgänge zur Anpassung an die Kiefergeometrie erforderlich.

Die in Figur 11 dargestellte zweite Ausführungsform umfasst ebenfalls eine mund-, zahn- oder kieferwärts gerichtete PU-Unterschicht 8, eine oberseitig auf dieser angeordnete und mit Kohlenfasern durchwirkte PU-Schutzschicht 10 mit einer Dicke von ca. 1 mm und einer oberseitig angeordneten und oralwärts gerichteten Oberschicht 12 aus reinem PU mit einer Dicke von ca. 0,8 mm. Das in der Figur 11 dargestellte Halbzeug ist im Vergleich zu dem in Figur 10 dargestellten als eine Platte gefertigt, sodass für die Anpassung an die Zahnkiefergeometrie auch nur ein Tiefziehvorgang notwendig ist.

Auch die in der Figur 12 dargestellte dritte eines Halbzeugs umfasst eine Platte 14, die in der oberen Hälfte mit in einer Dicke von ca. 1,5 mm Kohlenstofffasern durchwirkt ist zur Bildung der Schutzschicht und in der unteren Hälfte in Richtung auf die Zähne oder den Kiefer nur aus reinem PU besteht. Diese Platte 14 wird zur Anpassung an die Zahnkiefergeometrie einmal tief gezogen. Oberseitig auf diese Platte 14 wird eine PU-Oberschicht 16 aufgezogen, welche in Einbaulage oralwärts gerichtet ist und eine Dicke von ca. 0,8 mm aufweist.

Die in Figur 13 dargestellte dritte Ausführungsform eines Halbzeugs besteht aus einer Platte 16, die im unteren und oberen Drittel aus reinem PU besteht und mittig eine mit Kohlenstofffasern durchwirkte PU-Schutzschicht von ca. 2,0 - 2,3 mm aufweist. Diese Ausführungsform muss zur Anpassung an die Kiefergeometrie nur einmal tief gezogen werden.

Der Durchmesser der Platten ist bei allen Ausführungsformen abhängig von dem jeweiligen Tiefziehgerät.

Der Gegenstand der vorliegenden Erfindung ergibt sich aus dem Gegenstand der einzelnen Patentansprüche.

## Patentansprüche

1. Zwischen einem Ober- und einem Unterkiefer einer Person zum Schutz von an den Kiefern angeordneten Zähnen einsetzbarer Mundschutz mit einer zwischen einer Unter-(8) und Oberschicht (6) angeordneten Kunststoffschicht, welche mit Fasern verstärkt ist zur Bildung einer Schutzschicht(4), **DADURCH GEKENNZEICHNET, dass** die Schutzschicht (4) als eine mit Kohlenstofffasern durchwirkte Kunststoffplatte ausgebildet ist, welche auf den Kiefer aufgebracht und tiefgezogen werden kann zur Anpassung an die umgebende Geometrie der Zähne, und dass sich die Schutzschicht (4) zur Erzielung einer höheren Stabilität um die Zähne herum in den Gaumen- bzw. oralen Bereich erstreckt.

2. Mundschutz nach einem der vorhergehenden Ansprüche, **DADURCH GEKENNZEICHNET, dass** die Kunststoffschicht aus Ethylenvinylacetat ausgebildet ist.

3. Mundschutz nach einem der vorhergehenden Ansprüche, **DADURCH GEKENNZEICHNET, dass** die Schutzschicht eine - oder mehrere Lagen aufweist.

4. Mundschutz nach einem der vorhergehenden Ansprüche, **DADURCH GEKENNZEICHNET, dass** sich die Faserverstärkung nur über die Frontzähne erstreckt.

5. Mundschutz nach einem der vorhergehenden Ansprüche, **DADURCH GEKENNZEICHNET, dass** sich die Faserverstärkung partiell über den gesamten Zahn- und Kieferbereich erstreckt.

6. Mundschutz nach einem der vorhergehenden Ansprüche, **DADURCH GEKENNZEICHNET, dass** sich die Faserverstärkung über den gesamten Zahn- und Kieferbereich erstreckt.

7. Mundschutz nach einem der vorhergehenden Ansprüche, **DADURCH GEKENNZEICHNET, dass** die Lagen ggf. versetzt zueinander angeordnet sind.

8. Mundschutz nach einem der vorhergehenden Ansprüche, **DADURCH GEKENNZEICHNET, dass** die Schutzschicht ausgebildet ist, um einen Versatz des Unterkiefers (Retrusion) im Verhältnis zum Oberkiefer (feststehend) zu verhindern.

9. Mundschutz nach einem der vorhergehenden Ansprüche, **DADURCH GEKENNZEICHNET, dass** dieser ein Frontschild umfasst, das auch die Gegenkieferzähne erfasst.

10. Mundschutz nach einem der vorhergehenden Ansprüche, **DADURCH GEKENNZEICHNET, dass** der Gegenkiefer bei der Herstellung immer in die Außenfläche des Mundschutzes einbeißt.

11. Mundschutz nach einem der vorhergehenden Ansprüche, **DADURCH GEKENNZEICHNET, dass** der Gegenkiefer immer die Einbissstrukturen (Impressionen) auf der Oberfläche des Mundschutzes aufweist.

12. Herstellungsverfahren zum Anpassen eines Mundschutzes umfassend zumindest eine mit Kohlenstofffasern durchwirkte Kunststoffplatte zur Bildung einer Schutzschicht (4) an eine Zahn- und/oder Gebissgeometrie, umfassend den Verfahrensschritt:
- Aufbringen der Schutzschicht (4) auf einen Gebissabdruck und
- Tiefziehen der Schutzschicht (4) zum Anpassen an die Zahn- und/oder Gebissgeometrie in einem Tiefziehgerät.

13. Herstellungsverfahren nach Anspruch 12, **DADURCH GEKENNZEICHNET, dass** auf die Schutzschicht (4) eine Abdeckschicht ohne faserverstärkten Kunststoff aufgezogen wird.

14. Herstellungsverfahren nach Anspruch 13, **DADURCH GEKENNZEICHNET, dass** eine Abdecksicht beidseitig der Schutzschicht (4) aufgezogen wird.

15. Halbzeug zur Herstellung eines Mundschutzes nach einem der Ansprüche 1 bis 12, **DADURCH GEKENNZEICHNET, DASS** dieses eine mit Kohlenstofffasern durchwirkte Platte (4) zur Bildung einer Schutzschicht aufweist, welche auf den Kiefer aufgebracht und tiefgezogen werden kann zur Anpassung an die umgebende Geometrie der Zähne.

## Claims

1. Mouth guard that can be placed between a person's upper and lower jaws for the protection of teeth arranged on the jaws and comprises a plastic layer disposed between a lower (8) and upper (6) layer, which is fiber-reinforced for forming a protective layer (4), **characterized in that** the protective layer (4) is formed as a carbon fiber-interlaced plastic plate that can be applied to the jaw and deep-drawn for adaption to the surrounding geometry of the teeth, and that the protective layer (4) extends into the palatine and oral region in order to achieve an increased stability around the teeth.

2. Mouth guard according to one of the preceding claims, **characterized in that** the plastic layer is made from ethylene vinyl acetate.

3. Mouth guard according to one of the preceding claims, **characterized in that** the protective layer comprises one or several layers.

4. Mouth guard according to one of the preceding claims, **characterized in that** the fiber reinforcement only extends over the front teeth.

5. Mouth guard according to one of the preceding claims, **characterized in that** the fiber reinforcement partially extends over the entire tooth and jaw area.

6. Mouth guard according to one of the preceding claims, **characterized in that** the fiber reinforcement extends over the entire tooth and jaw area.

7. Mouth guard according to one of the preceding claims, **characterized in that** the layers are disposed offset to each other where necessary.

8. Mouth guard according to one of the preceding claims, **characterized in that** the protective layer is formed for preventing an offset of the lower jaw (retrusion) relative to the upper jaw (stationary).

9. Mouth guard according to one of the preceding claims, **characterized in that** the same comprises a front shield that also covers the counter-jaw teeth.

10. Mouth guard according to one of the preceding claims, **characterized in that** during the production, said counter-jaw always bites into the outer surface of the mouth guard.

11. Mouth guard according to one of the preceding claims, **characterized in that** counter-jaw always presents the bite textures (impressions) on the surface of the mouth guard.

12. Production method for adapting a mouth guard comprising at least one carbon fiber-interlaced plastic plate for forming a protective layer (4) to a tooth and/or denture geometry, said method comprising the step of:
- applying a protective layer (4) to a dental impression and
- deep-drawing said protective layer (4) for adaption to the tooth and/or denture geometry in a deep-drawing device.

13. Production method according to claim 12, **characterized in that** a cover layer without fiber-reinforced plastic is fitted to the protective layer (4).

14. Production method according to claim 13, **characterized in that** a cover layer is fitted to both sides of the protective layer (4).

15. Semi-finished product for the production of a mouth guard according to one of the claims 1 to 12, **characterized in that** the same comprises a carbon fiber-interlaced plate (4) for forming a protective layer that can be applied to the jaw and deep-drawn for adaption to the surrounding geometry of the teeth.

## Revendications

1. Protège-dents destiné à être mis entre une mâchoire supérieure et inférieure d'une personne, pour protéger des dents arrangés aux mâchoires, le protège-dents comprenant une couche en matière plastique disposée entre une couche inférieure (8) et supérieure (9), ladite couche en matière plastique étant renforcée de fibres pour former une couche protectrice (4), **caractérisé en ce que** la couche protectrice (4) est configurée comme une plaque en matière plastique entrelacée de fibres de carbone, plaque qui peut être montée sur la mâchoire et embouti pour son adaptation à la géométrie environnante des dents, et **en ce que**, pour obtenir une stabilité plus grande, la couche protectrice s'étend autour des dents et dans la région palatale respectivement orale.

2. Protège-dents selon l'une des revendications précédentes, **caractérisé en ce que** la couche en matière plastique est formée de l'éthylène-acétate de vinyle.

3. Protège-dents selon l'une des revendications précédentes, **caractérisé en ce que** la couche protectrice comporte une ou plusieurs couches.

4. Protège-dents selon l'une des revendications précédentes, **caractérisée en ce que** le renforcement en fibre s'étend seulement sur les dents de devant.

5. Protège-dents selon l'une des revendications précédentes, **caractérisé en ce que** le renforcement en fibre s'étend partiellement sur l'entière région des dents et de la mâchoire.

6. Protège-dents selon l'une des revendications précédentes, **caractérisé en ce que** le renforcement en fibre s'étend sur l'entière région des dents et de la mâchoire.

7. Protège-dents selon l'une des revendications précédentes, **caractérisé en ce que** le cas échéant, les couches sont disposées en quinconce l'une par rapport à l'autre.

8. Protège-dents selon l'une des revendications précédentes, **caractérisé en ce que** la couche protectrice est agencée de sorte qu'elle empêche un déport de la mâchoire inférieure (rétrusion) par rapport à la mâchoire supérieure (stationnaire).

9. Protège-dents selon l'une des revendications précédentes, **caractérisé en ce qu'**il comporte un bouclier de front qui couvre aussi les dents de la contre-mâchoire.

10. Protège-dents selon l'une des revendications précédentes, **caractérisé en ce que** lors de la fabrication la contre-mâchoire toujours mord dans la surface extérieure du protège-dents.

11. Protège-dents selon l'une des revendications précédentes, **caractérisé en ce que** la contre-mâchoire toujours présente les structures de la morsure (impressions) sur la surface du protège-dents.

12. Méthode de fabrication pour l'adaptation à une géométrie de dent et/ou dentier un protège-dents comprenant au moins une plaque en matière plastique entrelacée de fibres de carbone pour former une couche protectrice (4), la méthode comprenant l'étape :
- d'application de la couche protectrice (4) à une empreinte dentaire et
- l'emboutissage de la couche protectrice (4) pour l'adaptation à la géométrie de dent et/ou dentier dans un dispositif d'emboutissage.

13. Méthode de fabrication selon la revendication 12, **caractérisée en ce qu'**on applique à la couche protectrice (4) une couche de recouvrement exempt de matière plastique renforcée de fibres.

14. Méthode de fabrication selon la revendication 13, **caractérisée en ce qu'**une couche de recouvrement est montée des deux côtés de la couche protectrice (4).

15. Produit semi-fini pour la fabrication d'un protège-dents selon l'une des revendications 1 à 12, **caractérisé en ce que** le même comporte une plaque (4) entrelacée de fibres de carbone pour former une couche protectrice qui peut montée sur la mâchoire et embouti pour l'adaptation à la géométrie environnante des dents.
